# FASCICULE DE BREVET EUROPEEN

(11) **EP 0 965 673 B1**
(45) Date de publication et mention de la délivrance du brevet: **31.07.2002**
(21) Numéro de dépôt: 99440135.4
(22) Date de dépôt: 04.06.1999
(51) Int. Cl.: D06B 11/00

(54) **Procédé et dispositif pour la teinture par dépôt de taches de bains de teintures sur fils en mouvement**
Verfahren und Vorrichtung zum intermittierenden Auftragen von Farbflotten auf laufende Garne
Method and device for intermittently applying dye to moving yarns

(30) Priorité: 16.06.1998 FR 9807668
(43) Date de publication de la demande: 22.12.1999
(73) Titulaire: SUPERBA, 68100 Mulhouse (FR)
(72) Inventeur: Henry, Pierre, 68120 Pfastatt (FR); Massotte, Philippe, 68230 Turckheim (FR); Saura, François, 68200 Mulhouse (FR)
(74) Mandataire: Nuss, Pierre

(56) Documents cités:
- FR-A- 2 178 339
- FR-A- 2 333 883
- FR-A- 2 719 058
- GB-A- 2 059 876
- US-A- 4 015 550

## Description

La présente invention concerne le domaine de l'industrie textile, en particulier le traitement des fils, notamment par teinture des fils et a pour objet un procédé de teinture par dépôt de taches de bains de teintures de couleurs différentes sur fils en mouvement, dans une succession de postes d'enduction, par interruption cyclique ou pseudo-aléatoire dudit dépôt dans lesdits postes d'enduction.

L'invention à également pour objet un dispositif pour la mise en oeuvre de ce procédé.

Les fils textiles subissent généralement, avant leur utilisation, notamment pour le tissage, des traitements de lavage et/ou de blanchissage ainsi que de teinture.

A cet effet, la teinture est notamment effectuée par voie humide au moyen de machines à un ou plusieurs postes d'enduction, qui sont traversés par les fils d'une nappe de fils à teindre.

Dans ces postes d'enduction connus, notamment par FR-A-2 650 311 et FR-A-2 693 486, ainsi que par US-A-5 339 658 et US-A-5 594 968, les fils subissent des imprégnations successives par taches communément appelée "space dyeing" par interruption cyclique ou pseudo-aléatoire de l'application de teinture.

Une telle interruption peut être réalisée par action sur le moyen d'amenée du bain de teinture, à savoir par prévision d'un applicateur du type turbine délivrant des jets radiaux ou d'un applicateur à rouleaux lécheurs coopérant avec des moyens rotatifs d'appui cyclique ou pseudo-aléatoire des fils sur lesdits rouleaux, ou encore par prévision d'un applicateur du type buse coopérant avec un obturateur mobile, par exemple en forme de disque muni d'au moins une fente calibrée de passage de la teinture. Ce dernier mode de réalisation est notamment connue par FR-A-2 719 058.

Les machines munies de ces têtes d'enduction permettent généralement de satisfaire à toutes les exigences de qualité. Cependant, leur capacité de traitement est limitée, soit à un nombre de fils correspondant en largeur de nappe formée à la longueur maximale de l'obturateur, dans le cas d'un applicateur du type buse coopérant avec un obturateur mobile en forme de disque muni d'au moins une fente calibrée, soit à une vitesse maximale de défilement des fils, dans le cas d'une enduction par contact avec des rouleaux lécheurs coopérant avec des moyens rotatifs d'appui cyclique des fils sur lesdits rouleaux, du fait de l'inertie des actionneurs rotatifs.

Il en résulte qu'une augmentation du rendement n'est possible que par augmentation du volume interne des têtes d'enduction. Une telle solution n'est toutefois pas envisageable, ce pour des raisons évidentes d'encombrement des têtes d'enduction qui entraînerait un surdimensionnement correspondant de l'ensemble de la machine.

En effet, les procédés et dispositifs de teinture par taches communément appelée "space dyeing" ne permettent la réalisation de taches de longueur relativement faible que par une action sur la vitesse de défilement des fils en mouvement, compensant l'inertie des moyens d'obturation cyclique de l'application du bain de teinture ou des actionneurs rotatifs des moyens rotatifs d'appui cyclique des fils sur les rouleaux lécheurs.

La présente invention a pour but de pallier ces inconvénients en proposant un procédé et un dispositif de teinture par dépôt de taches de bains de teintures de couleurs différentes sur fils en mouvement, dans une succession de postes d'enduction, par interruption cyclique ou pseudo-aléatoire dudit dépôt dans lesdits postes d'enduction, permettant, soit l'obtention de taches de très faible longueur pour une vitesse de défilement donnée, soit une augmentation sensible de ladite vitesse de défilement pour une longueur de tache préétablie et, ainsi, une amélioration correspondante du rendement.

A cet effet, le procédé est caractérisé en ce que, dans chaque poste d'enduction, les fils sont mis hors de contact d'avec le bain de teinture par un moyen d'actionnement linéaire ou pseudo-linéaire agissant sur ledit bain de teinture.

L'invention a également pour objet un dispositif pour la mise en oeuvre de ce procédé, comprenant une succession de postes d'enduction, dans chacun desquels sont successivement appliqués des taches de bains de teintures au moyen d'applicateurs de bains de teintures et de dispositifs d'interruption cyclique ou pseudo-aléatoire du dépôt desdits bains, caractérisé en ce que lesdits dispositifs d'interruption cyclique ou pseudo-aléatoire du dépôt des bains de teintures comportent des actionneurs linéaires ou pseudo-linéaires agissant sur lesdits bains de teintures.

L'invention sera mieux comprise, grâce à la description ci-après, qui se rapporte à des modes de réalisation préférés, donnés à titre d'exemples non limitatifs, et expliqués avec référence aux dessins schématiques annexés, dans lesquels :
la figure 1 est une vue schématique d'un poste d'enduction de teinture conforme à l'invention, en position de service ;
la figure 2 est une vue analogue à celle de la figure 1, en position d'interruption de service ;
les figures 3 et 4 sont des vues analogues à celles des figures 1 et 2 d'une variante de réalisation de l'invention, et
les figures 5 et 6 sont des vues analogues à celles des figures 1 et 2 d'une troisième variante de réalisation de l'invention

Les figures 1 à 6 des dessins annexés représentent schématiquement un poste d'enduction de teinture par dépôt de bain sur fils en mouvement, notamment pour un traitement de type "space dyeing", dans lequel ledit dépôt de bain de teinture sur des fils en défilement est réalisé, dans une enceinte de traitement, non représentée, par l'intermédiaire d'un applicateur 1 de bain de teinture coopérant avec un dispositif 2 d'interruption cyclique ou pseudo-aléatoire du dépôt dudit bain de teinture. Dans ces modes de réalisation l'applicateur 1 de bain de teinture est sous forme d'une buse, d'une turbine ou d'une assiette de projection d'un jet de teinture.

Pour mettre en oeuvre un procédé de teinture par dépôt de taches de bains de teintures de couleurs différentes sur des fils en mouvement, une succession de postes d'enduction ainsi équipés est disposée sur le parcours de fils en défilement, de manière à réaliser dans chaque poste une application pseudo-aléatoire ou cyclique de taches de couleurs différentes.

Conformément à l'invention, dans chaque poste d'enduction, les fils en défilement sont mis hors de contact d'avec le bain de teinture par un moyen d'actionnement linéaire ou pseudo-linéaire agissant sur ledit bain de teinture.

A cet effet, un dispositif mettant en oeuvre ce procédé, comprenant une succession de postes d'enduction, dans chacun desquels sont successivement appliqués des taches de bains de teintures au moyen d'applicateurs 1 de bains de teintures et de dispositifs 2 d'interruption cyclique ou pseudo-aléatoire du dépôt desdits bains, est caractérisé en ce que lesdits dispositifs 2 d'interruption cyclique ou pseudo-aléatoire du dépôt des bains de teinture comportent des actionneurs linéaires ou pseudo-linéaires agissant sur lesdits bains de teinture.

Comme le montrent plus particulièrement, les figures 1 et 2 des dessins annexés, selon un premier mode de réalisation de l'invention s'appliquant à des postes d'enduction munis d'applicateurs 1 sous forme de buses, de turbines ou d'assiettes de projection ou de pulvérisation coopérant avec un moyen 5 de guidage et de limitation de la largeur du jet de bain de teinture, chaque dispositif 2 d'interruption cyclique ou pseudo-aléatoire du dépôt de bain de teinture est avantageusement constitué par une palette 3 s'étendant en position de service, c'est-à-dire pendant le dépôt de bain de teinture, perpendiculairement au jet de bain de teinture, donc parallèlement à la direction de défilement des fils, cette palette 3 étant solidarisée, soit directement, soit par l'intermédiaire d'un moyen mécanique amplificateur de mouvement (non représenté), avec une tige de sortie d'un actionneur linéaire ou pseudo-linéaire 4 et déviant ledit jet dans un bac de réception 6 disposé du côté opposé par rapport audit jet, au-dessus du moyen 5 de guidage et de limitation de la largeur du jet de bain de teinture.

Ainsi, pendant l'application de bain de teinture, la palette 3 reste dans la position rétractée représentée à la figure 1 des dessins annexés. Une interruption du jet de teinture est réalisée, comme le montre la figure 2, par une mise en mouvement de l'actionneur linéaire ou pseudo-linéaire 4, qui a pour conséquence une sortie de sa tige et un déplacement de la palette 3 dans le parcours du jet de bain de teinture, qui est ainsi dévié dans le bac de réception 6, sans pouvoir atteindre les fils en défilement. La prévision éventuelle d'un moyen mécanique amplificateur de mouvement permet d'obtenir un déplacement suffisamment important de la palette 3, tout en ne mettant en oeuvre que des actionneurs à faible ou très faible course, donc à faible encombrement.

Les figures 3 et 4 des dessins annexés représentent une variante de réalisation de l'invention, également applicable à des postes d'enduction munis d'applicateurs 1 sous forme de buses, de turbines ou d'assiettes de projection ou de pulvérisation coopérant avec un moyen 5 de guidage et de limitation de la largeur du jet de bain de teinture, dans laquelle chaque dispositif 2 d'interruption cyclique ou pseudo-aléatoire du dépôt de bain de teinture est constitué par une règle 7 montée sur un dispositif déformable, tel que l'extrémité libre d'un bras en bilame 8, ou analogue, dont une partie est solidarisée avec l'infrastructure du poste d'enduction et dont l'autre partie coopère avec la tige d'un actionneur linéaire ou pseudo-linéaire 9 pour dévier le jet de bain de teinture, du côté opposé par rapport audit jet, dans un bac de réception 6 disposé au-dessus du moyen 5 de guidage et de limitation de la largeur dudit jet. Ce mode de réalisation permet une disposition de l'actionneur 9 dans l'encombrement vertical du poste d'enduction, de sorte que l'encombrement en longueur du poste peut être réduite, ce qui est particulièrement avantageux avec une succession de postes, la longueur totale d'une machine d'application pouvant être réduite en conséquence.

Dans le cas d'une réalisation selon les figures 3 et 4, une commande de l'actionneur 9 entraîne une poussée sur la lame du bras 8 solidaire de la tige de l'actionneur et, du fait du maintien rigide de l'autre lame, ce bras 8 subit une déformation de flexion ayant pour conséquence un déplacement de la règle 7 dans le parcours du jet de bain de teinture, qui est alors dévié vers le bac de réception 6, de sorte que le fil en défilement n'est plus imprégné de teinture. Dans ce mode de réalisation le dispositif 2 est sous forme d'un actionneur coopérant avec un dispositif déformable sous forme d'un bilame. Bien entendu, il est également possible de réaliser ce dispositif déformable sous une autre forme, à savoir une tringlerie, un élément élastiquement déformable par torsion, ou autre.

Selon une variante de réalisation de l'invention, non représentée aux dessins annexés, chaque dispositif 2 d'interruption cyclique ou pseudo-aléatoire du dépôt de bain de teinture peut être constitué par une règle 7 montée sur un dispositif déformable, tel qu'un actionneur piézo-électrique à flexion. Un tel actionneur, connu sous la dénomination de "bender", se déforme sous une charge électrique en subissant une flexion entraînant la règle 7 dans le parcours du jet de teinture, déviant celui-ci hors d'atteinte du fil en défilement. Une représentation schématique d'un tel actionneur correspondrait sensiblement à celle du bilame des figures 3 et 4 des dessins annexés. Ainsi, l'alimentation électrique de l'actionneur piézo-électrique à flexion aura pour effet de provoquer un déplacement de sa règle 7 d'interruption du jet dans ce dernier, empêchant une teinture du fil en défilement pendant la durée de cette alimentation. Bien entendu, un tel actionneur peut également fonctionner de manière inverse, c'est-à-dire qu'il peut interrompre le jet de teinture quand il n'est pas alimenté, alors que son alimentation permettra ladite teinture, par retrait de la règle 7 hors de la trajectoire du jet.

Conformément à une autre variante de réalisation de l'invention, non représentée aux dessins annexés, le dispositif 2 d'interruption cyclique ou pseudo-aléatoire du dépôt de bain de teinture peut également se présenter sous forme d'un volet s'étendant parallèlement au jet de bain de teinture, dont l'axe de pivotement est parallèle au jet et au plan des fils en défilement et qui est muni d'un levier d'actionnement coopérant avec la tige de sortie d'un actionneur linéaire ou pseudo-linéaire. Dans un tel cas, l'actionneur linéaire ou pseudo-linéaire peut s'étendre perpendiculairement au volet ou parallèlement à ce dernier, en fonction d'un positionnement du levier dans le prolongement dudit volet ou perpendiculairement à celui-ci. Le fonctionnement d'un tel dispositif 2 est identique à celui décrit à propos du mode de réalisation suivant les figures 3 et 4, le mouvement de flexion étant simplement remplacé par un mouvement de pivotement.

Les figures 5 et 6 représentent une autre variante de réalisation de l'invention, dans laquelle le dispositif 2 d'interruption cyclique ou pseudo-aléatoire du dépôt de bain de teinture comportant une palette 3, une règle ou un volet relié à un actionneur linéaire ou pseudo-linéaire 4, coopère avec un moyen 5 de guidage et de limitation de la largeur du jet de bain de teinture mobile parallèlement aux fils en défilement et mû, en sens contraire de celui du dispositif 2, par un autre actionneur linéaire ou pseudo-linéaire 10. Ainsi, il est possible de réaliser simultanément une déviation du jet de bain de teinture par l'intermédiaire du dispositif 2 et un déplacement du moyen 5 de guidage et de limitation de la largeur du jet, de sorte que la vitesse d'interruption de l'application du jet de bain de teinture peut être augmentée.

Il est également possible, suivant une autre variante de réalisation de l'invention non représentée aux dessins annexés, de réaliser le dispositif 2 d'interruption cyclique ou pseudo-aléatoire du dépôt de bain de teinture directement sous forme d'un moyen 5 de guidage et de limitation de la largeur du jet de bain de teinture constitué par deux palettes mobiles l'une en direction de l'autre pour fermer totalement l'ouverture de passage du jet en position d'interruption, chaque palette étant commandée individuellement par un actionneur linéaire ou pseudo-linéaire.

Suivant une autre variante de réalisation de l'invention, non représentée aux dessins annexés, le dispositif 2 d'interruption cyclique ou pseudo-aléatoire du dépôt du bain de teinture peut également être constitué par au moins une buse de projection d'un jet d'air perpendiculairement ou en biais par rapport au jet de bain de teinture ou à la nappe de fils en défilement au-dessus des rouleaux lécheurs, l'ouverture et la fermeture de la ou des buses étant commandées par l'intermédiaire d'un ou de plusieurs actionneurs linéaires ou pseudo-linéaires correspondants. Ainsi, chaque déclenchement de la ou des buses de projection d'air aura pour effet une déviation du jet de bain de teinture vers un bac de réception en vue d'une réutilisation du bain de teinture, par retour vers le réservoir d'alimentation, ou une déviation des fils hors de contact d'avec le rouleau lécheur correspondant.

Des buses de projection d'un jet d'air sont connues pour diverses applications, notamment pour le soufflage directionnel, et ne sont pas décrites en détail. Les buses mises en oeuvre par la présente invention sont avantageusement des buses à jet plat d'une largeur correspondant à la dimension du jet de bain de teinture à interrompre, perpendiculairement à la direction de défilement des fils, ou à la largeur de la nappe de fils à écarter du rouleau lécheur correspondant.

De préférence, les actionneurs linéaires ou pseudo-linéaires 4, 9 et 10 sont des moteurs linéaires électriques, des actionneurs piézo-électriques ou encore des actionneurs électromagnétiques, munis ou non d'un moyen mécanique amplificateur de mouvement, pilotés en tout ou rien ou en mode proportionnel par l'intermédiaire d'un dispositif électronique correspondant.

L'ensemble des dispositifs électroniques de commande des actionneurs individuels 4, 9 et 10 des différents postes d'enduction est géré par un moyen informatique central selon un programme définissant l'altération de la répétitivité des taches de couleurs successives déposées dans les postes d'enduction. Un tel moyen de gestion informatique est connu en soi et ne nécessite pas de description de détail. Les actionneurs précités présentent des capacités de réaction ultra-rapide, à savoir de l'ordre de quelques fractions de millisecondes, de sorte que les longueurs des taches peuvent être considérablement réduites.

Grâce à l'invention, il est possible de réaliser un procédé et un dispositif de teinture par dépôt de taches de bains de teintures de couleurs différentes sur fils en mouvement du type "space dyeing", dans une succession de postes d'enduction, par interruption cyclique ou pseudo-aléatoire dudit dépôt dans lesdits postes d'enduction, cette interruption s'effectuant dans chaque poste de manière indépendante.

En outre, du fait de la mise en oeuvre de moyens de commande linéaire ou pseudo-linéaire à temps de réaction extrêmement court, l'interruption de l'application de bain de teinture peut être effectuée très rapidement et les taches de couleurs sur les fils peuvent être de faible longueur par rapport à celles obtenues par les procédés connus à ce jour.

Enfin, l'utilisation d'actionneurs linéaires ou pseudo-linéaires, dont le fonctionnement est très fiable et peu sujet à l'usure permet de limiter la périodicité de la maintenance des moyens d'interruption de l'enduction entraînant des gains de rendement correspondants en exploitation.

Bien entendu, l'invention n'est pas limitée aux modes de réalisation décrits et représentés aux dessins annexés. Des modifications restent possibles, notamment du point de vue de la constitution des divers éléments ou par substitution d'équivalents techniques, sans sortir pour autant du domaine de protection de l'invention.

## Revendications

1. Procédé de teinture par dépôt de taches de bains de teintures de couleurs différentes sur fils en mouvement, dans une succession de postes d'enduction, par interruption cyclique ou pseudo-aléatoire brusque dudit dépôt dans lesdits postes d'enduction, **caractérisé en ce que**, dans chaque poste d'enduction, les fils en défilement sont brusquement mis hors de contact d'avec le bain de teinture par un moyen d'actionnement linéaire ou pseudo-linéaire agissant sur ledit bain de teinture.

2. Dispositif pour la mise en oeuvre du procédé suivant la revendication 1, comprenant une succession de postes d'enduction, dans chacun desquels sont successivement appliqués des taches de bains de teintures au moyen d'applicateurs (1) de bains de teintures et de dispositifs (2) d'interruption cyclique ou pseudo-aléatoire du dépôt desdits bains, **caractérisé en ce que** lesdits dispositifs (2) d'interruption cyclique ou pseudo-aléatoire du dépôt des bains de teinture comportent des actionneurs linéaires ou pseudo-linéaires agissant sur lesdits bains de teinture.

3. Dispositif suivant la revendication 2, **caractérisé en ce que**, dans le cas de postes d'enduction munis d'applicateurs (1) sous forme de buses, de turbines ou d'assiettes de projection ou de pulvérisation coopérant avec un moyen (5) de guidage et de limitation de la largeur du jet de bain de teinture, chaque dispositif (2) d'interruption cyclique ou pseudo-aléatoire du dépôt de bain de teinture est constitué par une palette (3) s'étendant en position de service, c'est-à-dire pendant le dépôt de bain de teinture, perpendiculairement au jet de bain de teinture, donc parallèlement à la direction de défilement des fils, cette palette (3) étant solidarisée avec une tige de sortie d'un actionneur linéaire ou pseudo-linéaire (4) et déviant ledit jet dans un bac de réception (6) disposé du côté opposé par rapport audit jet, au-dessus du moyen (5) de guidage et de limitation de la largeur du jet de bain de teinture.

4. Dispositif suivant la revendication 2, **caractérisé en ce que**, dans le cas de postes d'enduction munis d'applicateurs (1) sous forme de buses, de turbines ou d'assiettes de projection ou de pulvérisation coopérant avec un moyen (5) de guidage et de limitation de la largeur du jet de bain de teinture, chaque dispositif (2) d'interruption cyclique du dépôt de bain de teinture est constitué par une règle (7) montée sur un dispositif déformable, tel que l'extrémité libre d'un bras en bilame (8), ou analogue, dont une partie est solidarisée avec l'infrastructure du poste d'enduction et dont l'autre partie coopère avec la tige d'un actionneur linéaire ou pseudo-linéaire (9) pour dévier le jet de bain de teinture, du côté opposé par rapport audit jet, dans un bac de réception (6) disposé au-dessus du moyen (5) de guidage et de limitation de la largeur dudit jet.

5. Dispositif suivant la revendication 2, **caractérisé en ce que**, dans le cas de postes d'enduction munis d'applicateurs (1) sous forme de buses, de turbines ou d'assiettes de projection ou de pulvérisation coopérant avec un moyen (5) de guidage et de limitation de la largeur du jet de bain de teinture, chaque dispositif (2) d'interruption cyclique ou pseudo-aléatoire du dépôt de bain de teinture est constitué par une règle (7) montée sur un dispositif déformable, tel qu'un actionneur piézo-électrique à flexion.

6. Dispositif suivant la revendication 2, **caractérisé en ce que**, dans le cas de postes d'enduction munis d'applicateurs (1) sous forme de buses, de turbines ou d'assiettes de projection ou de pulvérisation coopérant avec un moyen (5) de guidage et de limitation de la largeur du jet de bain de teinture, chaque dispositif (2) d'interruption cyclique ou pseudo-aléatoire du dépôt de bain de teinture se présente sous forme d'un volet s'étendant parallèlement au jet de bain de teinture, dont l'axe de pivotement est parallèle au jet et au plan des fils en défilement et qui est muni d'un levier d'actionnement coopérant avec la tige de sortie d'un actionneur linéaire ou pseudo-linéaire.

7. Dispositif suivant la revendication 6, **caractérisé en ce que** l'actionneur linéaire ou pseudo-linéaire s'étend perpendiculairement au volet ou parallèlement à ce dernier, en fonction d'un positionnement du levier dans le prolongement dudit volet ou perpendiculairement à celui-ci.

8. Dispositif suivant l'une quelconque des revendications 3 à 6, **caractérisé en ce que** le dispositif (2) d'interruption cyclique ou pseudo-aléatoire du dépôt de bain de teinture comportant une palette (3), une règle ou un volet relié à un actionneur linéaire ou pseudo-linéaire (4), coopère avec un moyen (5) de guidage et de limitation de la largeur du jet de bain de teinture mobile parallèlement aux fils en défilement et mû, en sens contraire de celui du dispositif (2), par un autre actionneur linéaire ou pseudo-linéaire (10).

9. Dispositif suivant la revendication 2, **caractérisé en ce que**, dans le cas de postes d'enduction munis d'applicateurs (1) sous forme de buses, de turbines ou d'assiettes de projection ou de pulvérisation coopérant avec un moyen (5) de guidage et de limitation de la largeur du jet de bain de teinture, le dispositif (2) d'interruption cyclique ou pseudo-aléatoire du dépôt de bain de teinture est sous forme d'un moyen (5) de guidage et de limitation de la largeur du jet de bain de teinture constitué par deux palettes mobiles l'une en direction de l'autre pour fermer totalement l'ouverture de passage du jet en position d'interruption, chaque palette étant commandée individuellement par un actionneur linéaire ou pseudo-linéaire.

10. Dispositif suivant la revendication 2, **caractérisé en ce que** le dispositif (2) d'interruption cyclique ou pseudo-aléatoire du dépôt du bain de teinture est constitué par au moins une buse de projection d'un jet d'air perpendiculairement ou en biais par rapport au jet de bain de teinture ou à la nappe de fils en défilement, l'ouverture et la fermeture de la ou des buses étant commandées par l'intermédiaire d'un ou de plusieurs actionneurs linéaires ou pseudo-linéaires correspondants.

11. Dispositif suivant l'une quelconque des revendication 2 à 9, **caractérisé en ce que** les actionneurs linéaires ou pseudo-linéaires (4, 9 et 10) sont des moteurs linéaires électriques, des actionneurs piézo-électriques ou encore des actionneurs électromagnétiques, munis ou non d'un moyen mécanique amplificateur de mouvement, pilotés en tout ou rien ou en mode proportionnel par l'intermédiaire d'un dispositif électronique correspondant.

12. Dispositif suivant l'une quelconque des revendication 2 à 9 et 11, **caractérisé en ce que** l'ensemble des dispositifs électroniques de commande des actionneurs individuels (4, 9 et 10) des différents postes d'enduction est géré par un moyen informatique central selon un programme définissant l'altération de la répétitivité des taches de couleurs successives déposées dans les postes d'enduction.

## Patentansprüche

1. Färbverfahren zum intermittierenden Auftragen von Farbflotten verschiedener Farben auf laufende Garne an einer Folge von Auftragsstellen durch zyklische oder scheinbar zufällige plötzliche Unterbrechung des Auftrags an den Auftragsstellen, **dadurch gekennzeichnet, daß** die laufenden Garne mit der Farbflotte an jeder Auftragsstelle durch ein auf die Farbflotte angewandtes geradliniges oder pseudolineares Betätigungselement plötzlich außer Kontakt gebracht werden.

2. Vorrichtung zur Durchführung des Verfahrens nach Anspruch 1, die eine Folge von Auftragsstellen beinhaltet, wobei nacheinander an jeder Auftragsstelle mittels Auftragsmittel (1) und Einrichtungen (2) zur zyklischen oder scheinbar zufälligen Unterbrechung des Flottenauftrags intermettierende Farbflotten aufgetragen werden, **dadurch gekennzeichnet, daß** die Einrichtungen (2) zur zyklischen oder scheinbar zufälligen Unterbrechung des Farbflottenauftrags geradlinige oder pseudolineare Betätigungselemente aufweisen, die auf die Farbflotte einwirken.

3. Vorrichtung nach Anspruch 2, **dadurch gekennzeichnet, daß** bei den mit Auftragsmittel (1) in Form von Düsen, Turbinen, Spritz- oder Zerstäubergefäßen versehenen Auftragsstellen, die mit einer Führungs- und Breitenbegrenzungseinrichtung (5) für den Strahl der Farbflotte zusammenwirken, jede der Einrichtungen (2) zur zyklischen oder scheinbar zufälligen Unterbrechung des Farbflottenauftrags aus einer Schaufel (3) gebildet ist, die sich in der Zuführungsposition befindet, das heißt beim Auftrag der Farbflotte senkrecht zum Strahl der Farbflotte, also parallel zur Laufrichtung der Garne, wobei diese Schaufel (3) mit einer Austrittsstange eines geradlinigen oder pseudolinearen Betätigungselementes (4) verbunden ist und den Strahl in einen Auffangbehälter (6) umleitet, der auf der gegenüberliegenden Seite des Strahls oberhalb der Führungs- und Breitenbegrenzungseinrichtung (5) für den Strahl der Farbflotte angeordnet ist.

4. Vorrichtung nach Anspruch 2, **dadurch gekennzeichnet, daß** bei den mit Auftragungsmittel (1) in Form von Düsen, Turbinen, Spritzoder Zerstäubergefäßen versehenen Auftragsstellen, die mit einer Führungs- und Breitenbegrenzungseinrichtung (5) für den Strahl der Farbflotte zusammenwirken, jede der Einrichtungen (2) zur zyklischen oder scheinbar zufälligen Unterbrechung des Farbflottenauftrags aus einem Leitlineal (7) gebildet ist, das an einer verformbaren Vorrichtung montiert ist, wie zum Beispiel dem freien Ende eines Arms aus einem Bimetallstreifen oder dergleichen, wobei ein Abschnitt fest mit dem Unterbau der Auftragsstelle verbunden ist und der andere Abschnitt mit der Stange eines geradlinigen oder pseudolinearen Betätigungselements (9) zusammenwirkt, um den Strahl der Farbflotte in einen Auffangbehälter (6) umzuleiten, der auf der gegenüberliegenden Seite des Strahls oberhalb der Führungs- und Breitenbegrenzungseinrichtung (5) für den Strahl angeordnet ist.

5. Vorrichtung nach Anspruch 2, **dadurch gekennzeichnet, daß** bei den mit Auftragsmittel (1) in Form von Düsen, Turbinen, Spritz- oder Zerstäubergefäßen versehenen Auftragsstellen, die mit einer Führungs- und Breitenbegrenzungseinrichtung (5) für den Strahl der Farbflotte zusammenwirken, jede der Einrichtungen (2) zur zyklischen oder scheinbar zufälligen Unterbrechung des Farbflottenauftrags aus einem Leitlineal (7) gebildet ist, das an einer verformbaren Vorrichtung montiert ist, wie zum Beispiel einer flexiblen piezoelektrischen Betätigungseinrichtung.

6. Vorrichtung nach Anspruch 2, **dadurch gekennzeichnet, daß** bei den mit Auftragsmittel (1) in Form von Düsen, Turbinen, Spritz- oder Zerstäubergefäßen versehenen Auftragsstellen, die mit einer Führungs- und Breitenbegrenzungseinrichtung (5) für den Strahl der Farbflotte zusammenwirken, jede der Einrichtungen (2) zur zyklischen oder scheinbar zufälligen Unterbrechung des Farbflottenauftrags als Klappe ausgebildet ist, die sich parallel zum Strahl der Farbflotte erstreckt und deren Drehachse parallel zu diesem Strahl und zur Ebene der abgespulten Garne verläuft und die mit einem Betätigungshebel versehen ist, der mit der Austrittsstange eines geradlinigen oder pseudolinearen Betätigungselementes zusammenwirkt.

7. Vorrichtung nach Anspruch 6, **dadurch gekennzeichnet, daß** das geradlinige oder pseudolineare Betätigungselement senkrecht oder parallel zu der Klappe angeordnet ist, je nachdem, ob der Hebel in der Verlängerung der Klappe oder senkrecht dazu angeordnet ist.

8. Vorrichtung nach einem der Ansprüche 3 bis 6, **dadurch gekennzeichnet**, daßdie Einrichtung (2) zur zyklischen oder scheinbar zufälligen Unterbrechung des Farbflottenauftrags eine Schaufel (3), ein Leitlineal oder eine Klappe, jeweils mit einem geradlinigen oder pseudolinearen Betätigungselement (4) verbunden, aufweist und mit einer Führungs- und Breitenbegrenzungseinrichtung (5) für den Strahl der Farbflotte zusammenwirkt, die parallel zu den abgespulten Garnen beweglich ist und durch ein anderes geradliniges oder pseudolineares Betätigungselement (10) entgegen der Bewegungsrichtung der Einrichtung (2) bewegt wird.

9. Vorrichtung nach Anspruch 2, **dadurch gekennzeichnet, daß** bei den mit Auftragsmittel (1) in Form von Düsen, Turbinen, Spritz- oder Zerstäubergefäßen versehenen Auftragsstellen, die mit einer Führungs- und Breitenbegrenzungseinrichtung (5) für den Strahl der Farbflotte zusammenwirken, die Einrichtung (2) zur zyklischen oder scheinbar zufälligen Unterbrechung des Farbflottenauftrags eine Führungs- und Breitenbegrenzungseinrichtung (5) für den Strahl der Farbflotte ist, die aus zwei gegeneinander beweglichen Schaufeln gebildet ist, um in der Unterbrechungsposition die Öffnung für den Durchgang des Strahls der Farbflotte vollständig zu verschließen, wobei jede der beiden Schaufeln durch ein geradliniges oder pseudolineares Betätigungselement einzeln gesteuert wird.

10. Vorrichtung nach Anspruch 2, **dadurch gekennzeichnet, daß** die Einrichtung (2) zur zyklischen oder scheinbar zufälligen Unterbrechung des Farbflottenauftrags aus mindestens einer Düse gebildet ist, mit der ein Luftstrahl senkrecht oder schräg auf den Strahl der Farbflotte oder auf die Fläche der abgespulten Garne gerichtet wird, wobei das Öffnen und Schließen der Düse(n) mittels einem oder mehreren geradlinigen oder pseudolinearen Betätigungselement(en) gesteuert wird.

11. Vorrichtung nach einem der Ansprüche 2 bis 9, **dadurch gekennzeichnet, daß** die geradlinigen oder pseudolinearen Betätigungselemente (4, 9 und 10) elektrische Linearmotoren, piezoelektrische Betätigungselemente oder auch elektromagnetische Betätigungselemente sind, die mit mechanischen Einrichtungen zur Bewegungsverstärkung versehen sein können oder nicht und im ganzen oder nicht oder proportional durch eine entsprechende elektronische Einrichtung gesteuert sind.

12. Vorrichtung nach einem der Ansprüche 2 bis 9 und 11, **dadurch gekennzeichnet, daß** alle elektronischen Einrichtungen zur Steuerung der einzelnen Betätigungselemente (4, 9 und 10) der verschiedenen Auftragsstellen von einem zentralen Computer nach einem Programm geführt werden, das die Änderungen in der Wiederholung der an den Auftragsstellen nacheinander aufgebrachten Farbflecken festlegt.

## Claims

1. Method of dyeing by depositing spots of dye baths of different colours on moving yarns in a succession of coating stations, by cyclic or abrupt pseudo-random interruption of said deposition in said coating stations, **characterised in that**, in each coating station, the travelling yarns are abruptly placed out of contact with the dye bath by a linear or pseudo-linear actuating means acting on said dye bath.

2. Device for carrying out the process according to claim 1, comprising a succession of coating stations in each of which spots of dye baths are successively applied by means of dye bath applicators (1) and devices (2) for cyclic or pseudo-random interruption of the deposition of said baths, **characterised in that** said devices (2) for cyclic or pseudo-random interruption of the deposition of the dye baths comprise linear or pseudo-linear actuators acting on said dye baths.

3. Device according to claim 2, **characterised in that**, in the case of coating stations equipped with applicators (1) in the form of nozzles, turbines or spray or atomisation plates cooperating with a means (5) for guiding and limiting the width of the jet of dye bath, each device (2) for cyclic or pseudo-random interruption of the deposition of dye bath consists of a blade (3) extending, in the service position, in other words during deposition of dye bath, perpendicularly to the jet of dye bath, therefore parallel to the direction of travel of the yarns, this blade (3) being attached to an output rod of a linear or pseudo-linear actuator (4) and diverting said jet into a receiving tank (6) disposed on the opposite side relative to said jet, above the means (5) for guiding and limiting the width of the jet of dye bath.

4. Device according to claim 2, **characterised in that**, in the case of coating stations equipped with applicators (1) in the form of nozzles, turbines or spray or atomisation plates cooperating with a means (5) for guiding and limiting the width of the jet of dye bath, each device (2) for cyclic interruption of the deposition of dye bath consists of a straight edge (7) fitted on a deformable device such as the free end of a bimetallic arm (8) or the like of which one part is attached to the infrastructure of the coating station and of which the other part cooperates with the rod of a linear of pseudo-linear actuator (9) so as to divert the jet of dye bath from the opposite side relative to said jet into a receiving tank (6) disposed above the means (5) for guiding and limiting the width of said jet.

5. Device according to claim 2, **characterised in that**, in the case of coating stations equipped with applicators (1) in the form of nozzles, turbines or spray or atomisation plates cooperating with a means (5) for guiding and limiting the width of the jet of dye bath, each device (2) for cyclic or pseudo-random interruption of the deposition of dye bath consists of a straight edge (7) fitted on a deformable device such as a bending piezoelectric actuator.

6. Device according to claim 2, **characterised in that**, in the case of coating stations equipped with applicators (1) in the form of nozzles, turbines or spray or atomisation plates cooperating with a means (5) for guiding and limiting the width of the jet of dye bath, each device (2) for cyclic or pseudo-random interruption of the deposition of dye bath has the form of a flap extending parallel to the jet of dye bath, of which the pivot axis is parallel to the jet and to the plane of the travelling yams and which is equipped with an actuating lever cooperating with the output rod of a linear or pseudo-linear actuator.

7. Device according to claim 6, **characterised in that** the linear or pseudo-linear actuator extends perpendicularly to the flap or parallel thereto, depending on a positioning of the lever in the extension of said flap or perpendicularly thereto.

8. Device according to any one of claims 3 to 6, **characterised in that** the device (2) for cyclic or pseudo-random interruption of deposition of dye bath comprising a blade (3), a straight edge or a flap connected to a linear or pseudo-linear actuator (4) cooperates with a means (5) for guiding and limiting the width of the jet of dye bath which is movable in parallel with the travelling yarns and is moved, in the direction counter to that of the device (2), by a further linear or pseudo-linear actuator (10).

9. Device according to claim 2, **characterised in that**, in the case of coating stations equipped with applicators (1) in the form of nozzles, turbines or spray or atomisation plates cooperating with a means (5) for guiding and limiting the width of the jet of dye bath, the device (2) for cyclic or pseudo-random interruption of the deposition of dye bath has the form of a means (5) for guiding and limiting the width of the jet of dye bath consisting of two blades moving toward one another so as to completely close the opening for passage of the jet in the interruption position, each blade being controlled individually by a linear or pseudo-linear actuator.

10. Device according to claim 2, **characterised in that** the device 2 for cyclic or pseudo-random interruption of the deposition of the dye bath consists of at least one nozzle for spraying a jet of air perpendicularly or at a bias to the jet of dye bath or to the sheet of travelling yarns, the opening and closure of the nozzle(s) being controlled by one or more corresponding linear or pseudo-linear actuators.

11. Device according to any one of claims 2 to 9, **characterised in that** the linear or pseudo-linear actuators (4, 9 and 10) are linear electric motors, piezoelectric actuators or else electromagnetic actuators equipped or not equipped with a mechanical movement-amplifying means controlled in all-or-nothing mode or proportional mode by a corresponding electronic device.

12. Device according to any one of claims 2 to 9 and 11, **characterised in that** all the electronic devices for controlling the individual actuators (4, 9 and 10) of the various coating stations are managed by a central computer in accordance with a programme which defines the alteration of the repetition of the successive spots of colours deposited in the coating stations.
